# EUROPÄISCHE PATENTSCHRIFT

(11) **EP 2 764 500 B1**
(45) Veröffentlichungstag und Bekanntmachung des Hinweises auf die Patenterteilung: **23.08.2017**
(21) Anmeldenummer: 12778260.5
(22) Anmeldetag: 04.10.2012
(51) Int. Cl.: G07D 9/00

(54) **VORRICHTUNG ZUR HANDHABUNG VON MÜNZEN MIT EINEM ZWISCHENSPEICHER**
DEVICE FOR HANDLING COINS, COMPRISING A TEMPORARY STORE
DISPOSITIF DE MANIPULATION DE PIÈCES DE MONNAIE COMPORTANT UN STOCK INTERMÉDIAIRE

(30) Priorität: 07.10.2011 DE 102011054273
(43) Veröffentlichungstag der Anmeldung: 13.08.2014
(73) Patentinhaber: Wincor Nixdorf International GmbH, 33106 Paderborn (DE)
(72) Erfinder: FISCHER, Arno, 4020 Linz (AT); OBERMAYR, Daniel, 4501 Neuhofen (AT); STARKE, Christian, 33098 Paderborn (DE)
(86) Internationale Anmeldenummer: PCT/EP2012/069616
(87) Internationale Veröffentlichungsnummer: WO 2013/050466

(56) Entgegenhaltungen:
- EP-A1- 2 131 334
- EP-A1- 2 187 360
- EP-A1- 2 254 094
- EP-A1- 2 413 296

## Beschreibung

Die Erfindung betrifft eine Vorrichtung zur Handhabung von Münzen mit einem Zwischenspeicher. Eine Vorrichtung zur Handhabung von Münzen, mit deren Hilfe zugeführte Münzen vereinzelt werden, ist beispielsweise aus der Druckschrift AT 413 006 B bekannt. Jedoch hat diese Vorrichtung keinen Zwischenspeicher zum Zwischenspeichern von Münzen. Bei Vorrichtungen zur Handhabung von Münzen ist es wünschenswert, die der Vorrichtung zuletzt zugeführten Münzen erforderlichenfalls wieder auszugeben, beispielsweise wenn eine Differenz zwischen einem durch die Vorrichtung ermittelten Gesamtwert der zugeführten Münzen und einem von einem Benutzer ermittelten und/oder über eine Bedieneinheit der Vorrichtung eingegebenen Gesamtwert ermittelt wird. Dann kann der Gesamtwert der wieder ausgegebenen Münzen nochmals ermittelt werden. Auch wenn ein Benutzer nach einer Einzahlung die Auszahlung desselben Gesamtbetrags und derselben Stückelung wünscht, so können ihm die zur Einzahlung der Vorrichtung zugeführten Münzen wieder ausgegeben werden, so dass ein Umtausch der Münzen vermieden wird.

Die EP 2 131 334 A1 offenbart eine Vorrichtung zur Handhabung von Münzen mit einem Zwischenspeicher. Dabei ist der Zwischenspeicher verfahrbar über einer Rückhalteeinheit, einem Münzspeicher und einer Rückgabeeinheit angebracht.

Es ist eine Aufgabe der Erfindung, eine Vorrichtung zur Handhabung von Münzen anzugeben, die in die Vorrichtung eingegebene Münzen auf einfache Art und Weise zwischenspeichern kann.

Diese Aufgabe wird durch eine Vorrichtung mit den Merkmalen des Anspruchs 1 gelöst. Vorteilhafte Weiterbildungen der Erfindung sind in den abhängigen Ansprüchen angegeben. Erfindungsgemäß umfasst die Vorrichtung einen Zwischenspeicher zur sortierten Aufnahme von sortiert zugeführten Münzen, und eine Rückhalteeinheit zum Zurückhalten der im Zwischenspeicher aufgenommenen Münzen, wobei die Rückhalteeinheit und der Zwischenspeicher in einer Zuführposition, in der die Rückhalteeinheit und der Zwischenspeicher eine erste Lage relativ zueinander haben, derart angeordnet sind, dass die Rückhalteeinheit eine Ausgabeöffnung des Zwischenspeichers verschließt, wobei die Rückhalteeinheit und der Zwischenspeicher in einer Weitergabeposition, in der die Rückhalteeinheit und der Zwischenspeicher eine zweite Lage relativ zueinander haben, derart angeordnet sind, dass im Zwischenspeicher gespeicherte Münzen einem Münzspeicher zuführbar sind, und wobei die Rückhalteeinheit und der Zwischenspeicher in einer Rückgabeposition, in der die Rückhalteeinheit und der Zwischenspeicher eine dritte Lage relativ zueinander haben, derart angeordnet sind, dass im Zwischenspeicher gespeicherte Münzen einem Rückgabefach zuführbar sind, und wobei der Zwischenspeicher mehrere nebeneinander angeordnete Fächer hat. Hierdurch wird erreicht, dass die Vorrichtung in der Zuführposition die zugeführten Münzen speichert, in der Weitergabeposition die Münzen an den Münzspeicher und in der Rückgabeposition an das Rückgabefach zuführbar sind. Die Erfindung basiert auf der Erkenntnis, dass die relative Anordnung des die Ausgabeöffnung aufweisenden Zwischenspeichers zur Rückhalteeinheit dazu genutzt werden kann, die zugeführten Münzen entweder zwischenzuspeichern, an das Rückgabefach zurückzugeben oder in dem Münzspeicher zu speichern. Somit kann die Vorrichtung die zwischengespeicherten Münzen wahlweise auszahlen oder speichern.

Gemäß einer bevorzugten Ausführungsform befindet sich in der Betriebslage der Vorrichtung die Ausgabeöffnung des Zwischenspeichers an dessen unterem Ende und wird in der Zuführposition durch die Rückhalteeinheit verschlossen.

Gemäß einer weiteren bevorzugten Ausführungsform ist die Rückhalteeinheit ortsfest und der Zwischenspeicher zwischen der Zuführposition, der Weitergabeposition und der Rückgabeposition verschiebbar. Vorzugsweise ist die Zuführeinheit dabei zwischen den drei genannten Positionen, also der Zuführposition, der Weitergabeposition und der Rückgabeposition beliebig verschiebbar ist. Hierdurch wird erreicht, dass die Vorrichtung in einfacher Weise von einer beliebigen der drei genannten Positionen in die zwei übrigen Positionen überführbar ist, nämlich durch Verschiebung des Zwischenspeichers gegenüber der ortsfesten Rückhalteeinheit. Besonders bevorzugt erfolgt dies in einer horizontalen Ebene. Dies hat den Vorteil, dass die Verschiebung mit besonders geringem Kraftaufwand bewerkstelligt werden kann und für einen Anwender einfach handzuhaben ist.

Beim Vorsehen einer manuell durch eine Bedienperson zu betätigenden Mechanik zum Verschieben des Zwischenspeichers ist die Handhabung der Vorrichtung dann sehr einfach. Alternativ oder zusätzlich ist eine Antriebseinheit, insbesondere ein Elektromotor zum Bewegen des Zwischenspeichers vorgesehen, wobei der Zwischenspeicher mithilfe der Antriebseinheit vorzugsweise horizontal bewegt wird. Der Elektromotor kann ein Schritt-, ein Linearmotor oder ein Spindelmotor sein. Unter einem Spindelmotor wird hierbei eine Gewindespindel bzw. eine Bewegungsschraube aufweisender Elektromotor verstanden. Hierbei wird eine drehende Bewegung des Elektromotors in eine translatorische Bewegung umgewandelt, welche den Zwischenspeicher vorzugsweise horizontal bewegt. Vorteilhaft hieran ist, dass der Zwischenspeicher mithilfe des Elektromotors, vorzugsweise horizontal, sowohl in eine Vorwärts- als in eine Rückwärtsrichtung bewegbar ist.

Bei einer weiteren bevorzugten Ausführungsform umfasst die Rückhalteeinheit ein Rückhalteelement zum Zurückhalten der in dem Zwischenspeicher aufgenommenen Münzen sowie ein erstes Führungselement zum Transportieren der sortierten Münzen vom Zwischenspeicher in den Münzspeicher und ein zweites Führungselement zum Transportieren der sortierten Münzen vom Zwischenspeicher in das Rückgabefach und sind das erste Führungselement auf einer ersten Seite des Rückhalteelements und das zweite Führungselement auf einer zweiten Seite des Rückhalteelements angeordnet, wobei die zweite Seite vorzugsweise der ersten Seite gegenüberliegend angeordnet ist. Dies hat den Vorteil, dass das Rückhalteelement der Rückhalteeinheit in der Zuführposition die dem Zwischenspeicher zugeführten Münzen in dem Zwischenspeicher zurückhält, das erste Führungselement in der Weitergabeposition der Rückhalteeinheit die im Zwischenspeicher aufgenommenen Münzen vom Zwischenspeicher in den Münzspeicher, insbesondere sortiert, transportieren kann und dass das zweite Führungselement in der Rückgabeposition die eingegebenen sortierten Münzen vom Zwischenspeicher in das Rückgabefach transportieren kann. Hierbei können die Führungselemente auf unterschiedlichen Seiten des Rückhalteelements angeordnet sein. Ferner ist es möglich, dass das erste Führungselement und das zweite Führungselement identisch sind und eine Trennung der zu transportierenden Münzen in das Rückgabefach oder den Münzspeicher erst erfolgt, nachdem die Münzen den Zwischenspeicher bereits verlassen haben. Bei einer weiteren Ausführungsform weist der Zwischenspeicher an der Ausgabeöffnung einen Klappmechanismus auf, welcher je nach Bedarf die eingegebenen Münzen dem ersten oder dem zweiten Führungselement zuführt. Vorzugsweise ist das zweite Führungselement auf einer gegenüberliegenden Seite des ersten Führungselements angeordnet. Dies hat den Vorteil, dass durch horizontales Verschieben des Zwischenspeichers in zwei entgegengesetzte Richtungen erreicht werden kann, dass die im Zwischenspeicher gespeicherten Münzen entweder in Richtung des Münzspeichers oder in Richtung des Rückgabefachs transportiert werden, sobald der Zwischenspeicher die Weitergabeposition bzw. die Rückgabeposition erreicht. Vorzugsweise erfolgt dies dadurch, dass die Münzen in den jeweiligen Positionen den Zwischenspeicher durch die Ausgabeöffnung verlassen entweder über das erste Führungselement in den Münzspeicher oder über das zweite Führungselement in das Rückgabefach geführt bzw. transportiert werden.

Ferner ist es vorteilhaft, das Rückhalteelement und das erste und zweite Führungselement einstückig auszuführen. Dies hat den Vorteil, dass die Rückhalteeinheit einfach, beispielsweise durch Pressen von Metallteilen, insbesondere Metallblechen, hergestellt werden kann. Ferner ist ein solches einstückig hergestelltes Bauteil weniger verschleißanfällig und somit robuster.

Bei einer anderen bevorzugten Ausführungsform ist eine in der Zuführposition dem Zwischenspeicher zugewandte Seite des Rückhalteelements eben und in Betriebslage der Vorrichtung in einer horizontalen Ebene angeordnet. Hierdurch wird vorteilhafterweise, insbesondere für den Fall, dass die Ausgabeöffnung am unteren Ende des Zwischenspeichers angeordnet ist, erreicht, dass die ebene, dem Zwischenspeicher zugewandte Seite des Rückhalteelements die im Zwischenspeicher aufgenommenen Münzen auf einfache Weise zurückhalten kann und komfortabel in der horizontalen Ebene verschiebbar ist. Hierbei ist das Rückhalteelement bevorzugt so dimensioniert, dass in der Zuführposition keine Münzen den Zwischenspeicher verlassen können, bei einer Verschiebung des Rückhalteelements in die Weitergabeposition oder in die Rückgabeposition die Ausgabeöffnung des Zwischenspeichers freigegeben wird und die darin aufgenommenen Münzen dem Münzspeicher bzw. dem Rückgabefach zuführbar sind.

Bei einer weiteren bevorzugten Ausführungsform haben das erste und das zweite Führungselement jeweils einen ebenen Führungsbereich, die mit der in der Zuführposition dem Zwischenspeicher zugewandten Seite des Rückhalteelements jeweils einen Winkel α, β zwischen 200° und 260° aufspannen. Durch diese Anordnung der Führungsbereiche der Führungselemente relativ zum Rückhalteelement bzw. dessen in der Zuführposition dem Zwischenspeicher zugewandten Seite wird vorteilhafterweise erreicht, dass die in der Zuführposition im Zwischenspeicher aufgenommenen Münzen bei Verschiebung des Zwischenspeichers in die Weitergabeposition bzw. in die Rückgabeposition auf die jeweiligen Führungsbereiche geführt werden und dort aufgrund des nach unten gerichteten Winkels (α - 90°; β - 90°) automatisch in den Münzspeicher bzw. das Rückgabefach rutschen. Gemäss der Erfindung hat der Zwischenspeicher mehrere nebeneinander angeordnete Fächer. Dies hat den Vorteil, dass der Zwischenspeicher mehrere Münzen getrennt voneinander speichern kann. Die Fächer des Zwischenspeichers haben vorzugsweise dieselben Abmessungen Hierbei ist es ferner bevorzugt, wenn jedes Fach zur Speicherung jeweils nur einer, insbesondere unterschiedlichen, Denomination vorgesehen ist. Dies hat den Vorteil, dass jede Denomination getrennt verarbeitet werden kann, ohne dass eine Vermischung mit unterschiedlichen Denominationen auftritt.

Bei einer weiteren bevorzugten Ausführungsform sind die Fächer an einer ersten Seite und/oder an einer zweiten Seite offen, wobei die zweite Seite in der Zuführposition dem Rückhalteelement zugewandt ist und bevorzugt an einem der ersten Seite gegenüberliegenden Ende des Fachs angeordnet ist. Hierdurch wird erreicht, dass die Münzen sowohl über die erste Seite als auch über die zweite Seite in den Zwischenspeicher zuführbar sowie aus diesem entnehmbar sind. Ferner kann dadurch vorteilhafterweise erreicht werden, dass das Rückhalteelement die Münzen an der zweiten Seite im Zwischenspeicher hält. In der bevorzugten Ausführungsform liegt die erste Seite der zweiten Seite gegenüber, wodurch erreicht wird, dass die Münzen einfach von der Eingabeseite zur Ausgabeseite, in diesem Fall der zweiten Seite, weitergeleitet werden können.

Ferner ist es vorteilhaft, wenn die Fächer in Betriebslage der Vorrichtung jeweils eine vertikale Längsachse haben, wobei die Längsachse einen Mittelpunkt der ersten Seite mit einem Mittelpunkt der zweiten Seite verbindet. Somit liegt in Betriebslage die erste Seite eines jeden Fachs oben und die zweite Seite eines jeden Fachs unten, so dass die zweite Seite dem Rückhalteelement gegenüberliegend angeordnet ist. Dies hat den Vorteil, dass die durch die obenliegende erste Seite eingegebenen Münzen automatisch durch die Schwerkraft zur zweiten Seite hinunter fallen und dort in der Zuführposition von dem Rückhalteelement der Rückhalteeinheit aufgehalten werden. Nach Verschiebung des Zwischenspeichers in die Weitergabeposition oder in die Rückgabeposition wird die Ausgabeöffnung freigegeben und die Münzen können infolge der Schwerkraft in den Münzspeicher bzw. das Rückgabefach fallen.

Es ist ferner vorteilhaft, wenn das erste Führungselement mehrere voneinander getrennte Führungsbahnen zur sortierten Führung der Münzen vom Zwischenspeicher in den Münzspeicher aufweist, wobei jedem Fach eine Führungsbahn zugeordnet ist. Die Führungsbahnen sind hierbei so angeordnet, dass es möglich ist, die im Zwischenspeicher sortierten Münzen in derselben Sortierung vom Zwischenspeicher in den Münzspeicher zu transportieren. Hierbei können die in einem Fach gespeicherten Münzen über die dem Fach zugeordnete Führungsbahn einfach in ein dieser Führungsbahn zugeordnetes Fach des Münzspeichers transportiert werden.

Hierbei ist es vorteilhaft, wenn der Münzspeicher ebenso viele Fächer wie der Zwischenspeicher aufweist.

Bei einer bevorzugten Ausführungsform weist das Rückgabefach nur ein Fach auf. Die zwischengespeicherten Münzen werden auf Wunsch einem Kunden ausgegeben. Da es hierbei nicht auf die Sortierung der Münzen ankommt reicht zu diesem Zweck ein einziges Fach aus. Bei einer anderen bevorzugten Ausführungsform weist das Rückgabefach mehrere Fächer auf, insbesondere genauso viele Fächer wie der Zwischenspeicher. Dies hat den Vorteil, dass die dem Kunden zurückgegebenen Münzen sortiert sind und von dem Kunden sortiert entnommen, insbesondere in einen weiteren Münzspeicher zur sortierten Aufnahme von Münzen überführbar sind.

Es ist weiterhin vorteilhaft, wenn das erste Führungselement mit dem Münzspeicher und das zweite Führungselement mit dem Rückgabefach verbunden sind. Dies hat den Vorteil, dass die Münzen vom Zwischenspeicher über das erste Führungselement bzw. das zweite Führungselement ohne einen Zwischenschritt direkt in den Münzspeicher bzw. in das Rückgabefach rutschen bzw. transportiert werden können.

Bei einer weiteren bevorzugten Ausführungsform ist die Rückhalteeinheit mit dem Rückhalteelement, dem ersten und dem zweiten Führungselement, dem Münzspeicher und dem Rückgabefach einstückig ausgeführt. Dies hat den Vorteil, dass die Rückhalteeinheit einfach herzustellen ist, z.B. aus in einem Pressverfahren geformten Metallteil. Weiterhin können mithilfe der Rückhalteeinheit Münzen weitertransportiert oder in dem Münzspeicher gespeichert bzw. an das Rückgabefach zurückgeben werden.

Ein weiterer Aspekt der Erfindung betrifft eine Anordnung zur Handhabung von Münzen mit einer Eingabeeinheit zur Eingabe von Münzen, einer Vereinzelungseinheit zum Vereinzeln der Münzen, einer Sortiereinheit zum Sortieren der Münzen und einer Vorrichtung zur Handhabung von Münzen, wie sie vorstehend beschrieben wurde, wobei die Vereinzelungseinheit die über die Eingabeeinheit eingegebenen Münzen vereinzelt, und die Sortiereinheit die vereinzelten Münzen sortiert und dem Zwischenspeicher sortiert zuführt. Hierdurch wird vorteilhafterweise erreicht, dass der gesamte Prozess von Eingabe einer Münze bis hin zur Zwischenspeicherung und Rückgabe bzw. Einspeicherung der Münzen durch eine einzige Vorrichtung realisiert wird.

Bevorzugt weist die jetzt genannte Vorrichtung zur Handhabung von Münzen ferner noch eine Münzerkennungseinheit und/oder Echtheitsprüfungseinheit auf, wobei die Münzerkennungseinheit und/oder Echtheitsprüfungseinheit die vereinzelten Münzen detektiert, und wobei die Sortiereinheit die vereinzelten Münzen in Abhängigkeit vom Detektionsergebnis der Münzerkennungseinheit und/oder Echtheitsprüfungseinheit sortiert und dem Zwischenspeicher sortiert zuführt. Durch die Münzerkennungs- und/oder Echtheitsprüfungseinheit wird vorteilhafterweise erreicht, dass die Denomination der Münzen und/oder weitere Merkmale der Münzen, insbesondere die Echtheit der Münzen, detektiert werden können.

Weitere Merkmale und Vorteile der Erfindung ergeben sich aus der folgenden Beschreibung, die die Erfindung anhand von Ausführungsbeispielen im Zusammenhang mit den beigefügten Figuren näher erläutert.

Es zeigen:
- Figur 1: eine schematische Darstellung einer Anordnung zur Handhabung von Münzen;
- Figur 2: eine dreidimensionale Darstellung eines Zwischenspeichers;
- Figur 3: eine Aufsicht einer erfindungsgemäßen Vorrichtung zur Handhabung von Münzen mit einem Zwischenspeicher und einer Rückhalteeinheit sowie einem Münzspeicher und einem Rückgabefach in einer Zuführposition;
- Figur 4: eine Seitenansicht der Vorrichtung nach Figur 3;
- Figur 5: die Vorrichtung nach den Figuren 3 und 4 in einer Weitergabeposition; und
- Figur 6: die Vorrichtung nach den Figuren 4 bis 6 in einer Rückgabeposition.

Figur 1 zeigt eine schematische Darstellung einer Anordnung 52 zur Handhabung von Münzen 12. Bei der Anordnung 52 können Münzen 12 sowohl eingegeben als auch wieder ausgegeben werden. Die Anordnung 52 weist eine Eingabeeinheit 40 zur Eingabe von Münzen 12 sowie eine mit der Eingabeeinheit 40 verbundene Vereinzelungseinheit 42 zum Vereinzeln der eingegebenen Münzen auf. Die vereinzelten Münzen 12 werden in einer nachfolgenden Münzerkennungseinheit und/oder Echtheitsprüfungseinheit 50 detektiert. Hierbei kann insbesondere die Denomination der Münzen 12 erkannt werden. Ferner kann die Echtheit, die Währung und weitere Eigenschaften der Münzen 12 erkannt werden. In einem nächsten Schritt werden die Münzen 12 einer Sortiereinheit 44 zugeführt, in der die vereinzelten Münzen 12 in Abhängigkeit des Detektionsergebnisses der Münzerkennungseinheit und/oder Echtheitsprüfungseinheit 50 sortiert werden. Für den Fall, dass nur Münzen 12 ein und derselben Währung detektiert werden, erfolgt die Sortierung hierbei insbesondere nach der Denomination der Münzen 12. In einem letzten Schritt werden die sortierten Münzen 12 einer Vorrichtung 10 zur Handhabung von Münzen 12 zugeführt, wie sie im allgemeinen Teil der Beschreibung beschrieben wurde und nachfolgend in Verbindung mit den Figuren 2 bis 6 für ein Ausführungsbeispiel noch näher beschrieben wird. Die Vorrichtung 10 weist insbesondere einen Zwischenspeicher zur sortierten Aufnahme von sortiert zugeführten Münzen und eine Rückhalteeinheit zum Zurückhalten der im Zwischenspeicher aufgenommenen Münzen auf.

Figur 2 zeigt einen Zwischenspeicher 14 der Vorrichtung 10 mit mehreren nebeneinander angeordneten Fächern, welche bevorzugt identische Abmaße haben. Eines der Fächer ist beispielhaft mit dem Bezugszeichen 16 gekennzeichnet. Jedes Fach 16 weist eine erste Seite 46 am oberen Ende und eine zweiten Seite 48 am unteren Ende des Zwischenspeichers 14 auf. Ferner ist jedes Fach 16 an der oberen Seite 46 und an der unteren Seite 48 offen und weist identische rechteckförmige Boden- und Deckenflächen auf. Die Höhe eines jeden Fachs 16 ist größer als dessen Tiefe und dessen Breite, so dass jedes Fach 16 entlang der Vertikalen länglich ist. Über die erste Seite 46 können Münzen 12 in jedes Fach 16 eingegeben bzw. dem jeweiligen Fach 16 zugeführt werden. Die Fächer 16 sind jeweils so dimensioniert, dass die Münzen 12 in den jeweiligen Fächern 16 stehen oder liegen können. Die Münzen 12 werden in den Fächern 16 an der zweiten Seite 48 durch eine nicht dargestellte Rückhalteeinheit im Zwischenspeicher 14 zurückgehalten. In den jeweiligen Fächern 16 können identische Denominationen, jedoch auch mehrere unterschiedliche Denominationen gespeichert werden. Insbesondere können in den Fächern 16 jeweils unterschiedliche Denominationen gespeichert werden. Im letzteren Fall spricht man von einer sortenreinen Speicherung.

Figur 3 zeigt die Vorrichtung 10 zur Handhabung von Münzen 12 mit einem Zwischenspeicher 14 und einer Rückhalteeinheit 18 in einer Draufsicht. Im zentralen Bereich der Figur 3 erkennt man den Zwischenspeicher 14 mit mehreren Fächern 16. Die in den Fächern 16 gespeicherten Münzen 12 werden an der zweiten Seite 48 der Fächer 16 von der Rückhalteeinheit 18 im Zwischenspeicher 14 zurückgehalten. Vorliegend weist die Rückhalteeinheit 18 ein Rückhalteelement 22, ein erstes Führungselement 24, ein zweites Führungselement 26, einen Münzspeicher 32 und ein Rückgabefach 34 auf. Hierbei ist die Rückhalteeinheit 18 mit den genannten Elementen einstückig ausgeführt. Bei anderen Ausführungsbeispielen kann die Rückhalteeinheit 18 auch mehrteilig ausgeführt sein. Insbesondere kann jedes genannte Element der Rückhalteeinheit 18 durch ein separates Bauteil gebildet sein.

In der Draufsicht der Fig. 3 erkennt man das Rückhalteelement 22 unterhalb des Zwischenspeichers 14 in Form einer rechteckigen Metallplatte bzw. Metallblechs, dessen längere Seite genauso oder im Wesentlichen genauso lang ist wie die Ausdehnung des Zwischenspeichers 14 zwischen den beiden außenliegenden Fächern des Zwischenspeichers 14. Das Rückhalteelement 22 weist eine in Fig. 3 sichtbare, in der Zuführposition dem Zwischenspeicher 14 zugewandte Fläche 23 auf, welche eben ist und horizontal angeordnet ist. Hierdurch können die in den Fächern 16 des Zwischenspeichers 14 gespeicherten Münzen 12 in einfacher Weise im Innenraum des Zwischenspeichers 14 gehalten werden. An die linke Seite des Rückhalteelements 22 schließt sich das erste Führungselement 24 mit mehreren Münzspeichern 32 an, von denen einer beispielhaft mit dem Bezugszeichen 32 zeichnet ist. Das erste Führungselement 24 weist mehrere voneinander getrennte Führungsbahnen auf, über die in der Weitergabeposition die Münzen 12 nach Fächern 16 getrennt von den Fächern 16 in die Münzspeicher 32 transportiert werden. Jede Führungsbahn 38 weist an beiden seitlichen Enden jeweils zwei, erste seitliche Begrenzungselemente 28 zum sortierten Führen der in den Fächern 16 gespeicherten Münzen 12 in die Münzspeicher 32 auf. Zwei benachbarten Führungsbahnen 38 werden durch ein erstes seitliches Begrenzungselement 28 voneinander getrennt. Die ersten seitlichen Begrenzungselemente 28 sind so gefertigt, dass in den Fächern 16 gespeicherte Münzen 12 von den Fächern 16 in die jeweiligen Münzspeicher 32 überführbar sind, ohne dass die Münzen 12 die jeweilige Führungsbahn 38 verlassen.

Auf der rechten Seite des Rückhalteelements 22 schließt sich das zweite Führungselement 26 mit dem daran angebrachten Rückgabefach 34 an das Rückhalteelement 22 an. Das Rückgabefach 34 ist ein rechteckiges Fach, welches unten geschlossen ist. Das Rückgabefach 34 ist über das zweite Führungselement 26 mit dem Rückhalteelement 22 einstückig verbunden. Hierbei verjüngt sich das zweite Führungselement 26 vom Rückhalteelement 22 zum Rückgabefach 34 hin. Ferner weist das zweite Führungselement 26 an den beiden Rändern jeweils ein zweites seitliches Begrenzungselement 29 auf, so dass das zweite Führungselement 26 zum Rückgabefach 34 hin trichterförmig zusammengeführt wird. Dadurch sind die in der Rückgabeposition des Zwischenspeichers 14 aus den Fächern 16 fallenden Münzen 12 zuverlässig dem Rückgabefach 34 zuführbar.

Der Winkel in dem erste Führungselement 24 ist in Figur 4 mit α und der Winkel zwischen der in der Zuführposition dem Zwischenspeicher 14 zugewandte Fläche 23 und dem zweiten Führungselement 26 ist in Figur 4 mit β bezeichnet. Die Winkel sind im vorliegenden Fall gleich groß und betragen jeweils 225°.

Die Münzspeicher 32 sind zylinderförmig mit einem jeweils der zu speichernden Denomination entsprechenden Durchmesser. Bei einer anderen Ausführungsform sind alle Durchmesser der Münzspeicher identisch oder erst sind Münzspeicher mit rechteckigem Querschnitt vorgesehen.

Die Zylinder der Münzspeicher 32 sind an einem oberen Ende über das erste Führungselement 24 mit dem Rückhalteelement 22 verbunden. Hierbei verbindet jeweils eine Führungsbahn 38 einen Münzspeicher 32 mit einem linken Rand des Rückhalteelements 22.

In den nachfolgenden Figuren 4 bis 6 werden drei unterschiedliche Positionen des Zwischenspeichers 14 relativ zur Rückhalteeinheit 18 beschrieben. Figur 4 zeigt die Zuführposition, Figur 5 die Weitergabeposition und Figur 6 die Rückgabeposition.

In Figur 4 ist die Zuführposition dargestellt, in der die Rückhalteeinheit 18 und der Zwischenspeicher 14 derart zueinander angeordnet sind, dass die Rückhalteeinheit 18 eine Ausgabeöffnung 36 des Zwischenspeichers 14 verschließt. Das Verschließen erfolgt durch die dem Zwischenspeicher 14 zugewandte, horizontal angeordnete Fläche 23 des Rückhalteelements 22. Hierbei ist das Rückhalteelement 22 so angeordnet, dass die zweiten Seiten 48 sämtlicher Fächer 16 des Zwischenspeichers 14 so vollständig verschlossen sind, dass keine Münzen 12 aus den Fächern 16 über die untere Seite 48 entweichen können. Die über den Zwischenspeicher 14 auf der linken und rechten Seite des Zwischenspeichers 14 herausragenden Teile des Rückhalteelements 22 stehen jeweils gleich weit über. Die Weitergabeposition und Rückgabeposition der Figuren 5 und 6 ergeben sich durch Verschiebungen des Zwischenspeichers 14 nach links bzw. rechts, was durch die in Figur 4 abgebildeten Pfeile P1 und P2 angedeutet ist.

Die Anordnung der Figur 5 ergibt sich aus der Figur 4 durch horizontale Verschiebung des Zwischenspeichers 14 nach links in der Darstellung der Figur 4, d.h. in Richtung des Pfeils P1. Durch die Verschiebung wird die Ausgabeöffnung 36 des Zwischenspeichers 14 freigegeben, so dass die im Zwischenspeicher 14 aufgenommenen Münzen 12 durch die Ausgabeöffnung 36 auf einen ebenen, durch Stege 28 in Führungsbahnen 38 unterteilten Führungsbereich 25 des ersten Führungselements 24 entlang rutschen und von dort weiter in die Münzspeicher 23 fallen. Der Transport der Münzen 12 aus den Fächern 16 des Zwischenspeichers 14 erfolgt hierbei sortiert. Die in den Fächern 16 enthaltenen Münzen 12 rutschen hierbei über die jeweiligen Führungsbahnen 38 des ersten Führungselements 24 in die jeweiligen Münzspeicher 32.

Die Anordnung der Figur 6, in der der Zwischenspeicher 14 in der Rückgabeposition dargestellt ist, erfolgt aus der Zuführposition nach Figur 4 heraus durch horizontale Verschiebung des Zwischenspeichers 14 nach rechts in der Abbildung der Figur 4, das heißt in Richtung des Pfeils P2. Durch diese Verschiebung wird die Ausgabeöffnung 36 des Zwischenspeichers 14 freigegeben, so dass die in den unterschiedlichen Fächern 16 des Zwischenspeichers 14 aufgenommenen Münzen 12 über den zweiten, ebenen Führungsbereich 27 des zweiten Führungselements 26 in das Rückgabefach 34 rutschen. Hierbei ist das zweite Führungselement 26 eine ebene Platte bzw. ein ebenes Blech, über das die sortierten Münzen 12 unsortiert in das Rückgabefach 34 transportiert werden.

### Bezugszeichenliste

- 10: Vorrichtung
- 12: Münze
- 14: Zwischenspeicher
- 16: Fach
- 18: Rückhalteeinheit
- 22: Rückhalteelement
- 23: in der Zuführposition dem Zwischenspeicher zugewandte Fläche des Rückhaltelements
- 24: erstes Führungselement
- 25: Führungsbereich des ersten Führungselements
- 26: zweites Führungselement
- 27: Führungsbereich des zweiten Führungselements
- 28: erste seitliche Begrenzungselemente
- 29: zweite seitliche Begrenzungselemente
- 30: Ausgabefach
- 32: Münzspeicher
- 34: Rückgabefach
- 36: Ausgabeöffnung
- 38: Führungsbahn
- 40: Eingabeeinheit
- 42: Vereinzelungseinheit
- 44: Sortiereinheit
- 46: erste Seite der Fächer
- 48: zweite Seite der Fächer
- 50: Münzerkennungseinheit und/oder Echtheitsprüfungseinheit
- 52: Anordnung zur Handhabung von Münzen

## Patentansprüche

1. Vorrichtung (10) zur Handhabung von Münzen (12),
mit einem Zwischenspeicher (14) zur sortierten Aufnahme von sortiert zugeführten Münzen (12), und
mit einer Rückhalteeinheit (18) zum Zurückhalten der im Zwischenspeicher (14) aufgenommenen Münzen (12),
wobei die Rückhalteeinheit (18) und der Zwischenspeicher (14) in einer Zuführposition, in der die Rückhalteeinheit (18) und der Zwischenspeicher (14) eine erste Lage relativ zueinander haben, derart angeordnet sind, dass die Rückhalteeinheit (18) eine Ausgabeöffnung (36) des Zwischenspeichers (14) verschließt,
wobei die Rückhalteeinheit (18) und der Zwischenspeicher (14) in einer Weitergabeposition, in der die Rückhalteeinheit (18) und der Zwischenspeicher (14) eine zweite Lage relativ zueinander haben, derart angeordnet sind, dass im Zwischenspeicher (14) gespeicherte Münzen (12) einem Münzspeicher (32) zuführbar sind, und
wobei die Rückhalteeinheit (18) und der Zwischenspeicher (14) in einer Rückgabeposition, in der die Rückhalteeinheit (18) und der Zwischenspeicher (14) eine dritte Lage relativ zueinander haben, derart angeordnet sind, dass im Zwischenspeicher (14) gespeicherte Münzen (12) einem Rückgabefach (34) zuführbar sind, **dadurch gekennzeichnet, dass**
der Zwischenspeicher (14) mehrere nebeneinander angeordnete Fächer (16) hat.

2. Vorrichtung (10) nach Anspruch 1, **dadurch gekennzeichnet, dass** die Rückhalteeinheit (18) ortsfest ist und dass der Zwischenspeicher (14) zwischen der Zuführposition, der Weitergabeposition und der Rückgabeposition verschiebbar ist.

3. Vorrichtung (10) nach Anspruch 1 oder 2, **dadurch gekennzeichnet, dass** eine Antriebseinheit, insbesondere ein Motor, ein Linearmotor oder ein Spindelmotor, zum Bewegen des Zwischenspeichers (14) vorgesehen ist, wobei der Zwischenspeicher (14) vorzugsweise horizontal bewegt wird.

4. Vorrichtung (10) nach einem der Ansprüche 1 bis 3, **dadurch gekennzeichnet, dass** die Rückhalteeinheit (18) ein Rückhalteelement (22) zum Zurückhalten der im Zwischenspeicher (14) aufgenommenen Münzen (12) sowie ein erstes Führungselement (24) zum Transportieren der sortierten Münzen (12) vom Zwischenspeicher (14) in den Münzspeicher (32) und ein zweites Führungselement (26) zum Transportieren der sortierten Münzen (12) vom Zwischenspeicher (14) in das Rückgabefach (34) hat, und
dass das erste Führungselement (24) auf einer ersten Seite des Rückhalteelements (22) und das zweite Führungselement (24) auf einer zweiten Seite des Rückhalteelements (22) angeordnet sind, wobei die zweite Seite vorzugsweise der ersten Seite gegenüberliegend angeordnet ist.

5. Vorrichtung (10) nach Anspruch 4, **dadurch gekennzeichnet, dass** das Rückhalteelement (22) und das erste und zweite Führungselement (24, 26) einstückig ausgeführt sind.

6. Vorrichtung (10) nach Anspruch 4 oder 5, **dadurch gekennzeichnet, dass** eine in der Zuführposition dem Zwischenspeicher (14) zugewandte Seite (23) des Rückhalteelements (22) eben ist und in einer horizontalen Ebene angeordnet ist.

7. Vorrichtung (10) nach Anspruch 6, **dadurch gekennzeichnet, dass** das erste und das zweite Führungselement (24, 26) jeweils einen ebenen Führungsbereich (25, 27) haben, die mit der in der Zuführposition dem Zwischenspeicher (14) zugewandten Seite (23) des Rückhaltelements (22) jeweils einen Winkel (α, β) zwischen 200° und 260° aufspannen.

8. Vorrichtung (10) nach Anspruch 1-7, **dadurch gekennzeichnet, dass** jedes Fach zur Speicherung jeweils nur einer, insbesondere unterschiedlichen, Denomination vorgesehen ist.

9. Vorrichtung (10) nach Anspruch 8, **dadurch gekennzeichnet, dass** die Fächer (16) an einer ersten Seite (46) und/oder an einer zweiten Seite (48) offen sind, wobei die zweite Seite (48) in der Zuführposition dem Rückhalteelement (22) zugewandt ist und bevorzugt an einem der ersten Seite (46) gegenüberliegenden Ende des Fachs (16) angeordnet ist.

10. Vorrichtung (10) nach Anspruch 9, **dadurch gekennzeichnet, dass** die Fächer (16) in Betriebslage der Vorrichtung (10) jeweils eine vertikale Längsachse haben, wobei die Längsachse einen Mittelpunkt der ersten Seite (46) mit einem Mittelpunkt der zweiten Seite (48) verbindet.

11. Vorrichtung (10) nach einem der Ansprüche 1 bis 10, **dadurch gekennzeichnet, dass** das erste Führungselement (26) mehrere voneinander getrennte Führungsbahnen (38) zur sortierten Führung der Münzen (12) vom Zwischenspeicher (14) in den Münzspeicher (32) aufweist, wobei jedem Fach (16) eine Führungsbahn (38) zugeordnet ist.

12. Vorrichtung (10) nach einem der Ansprüche 4 bis 11, **dadurch gekennzeichnet, dass** das erste Führungselement (24) mit dem Münzspeicher (32) und das zweite Führungselement (26) mit dem Rückgabefach (34) verbundenen sind.

13. Vorrichtung (10) nach Anspruch 12, **dadurch gekennzeichnet, dass** die Rückhalteeinheit (18) mit dem Rückhalteelement (22), dem ersten und dem zweiten Führungselement (24, 26), dem Münzspeicher (32) und dem Rückgabefach (34) einstückig ausgeführt ist.

14. Anordnung (52) zur Handhabung von Münzen (12), mit einer Eingabeeinheit (40) zur Eingabe von Münzen (12); einer Vereinzelungseinheit (42) zum Vereinzeln der Münzen (12);
einer Sortiereinheit (44) zum Sortieren der Münzen (12); und
einer Vorrichtung (10) nach einem der Ansprüche 1 bis 13,
wobei die Vereinzelungseinheit (42) die über die Eingabeeinheit (40) eingegebenen Münzen (12) vereinzelt, und die Sortiereinheit (44) die vereinzelten Münzen (12) sortiert und dem Zwischenspeicher (14) sortiert zuführt.

## Claims

1. Device (10) for handling coins (12),
having an intermediate store (14) for receiving in a sorted manner coins (12) that are fed in a sorted manner, and
having a retention unit (18) for retaining the coins (12) that are received in the intermediate store (14),
wherein the retention unit (18) and the intermediate store (14) in a feeding position in which the retention unit (18) and the intermediate store (14) have a first mutual relative position are disposed in such a manner that the retention unit (18) closes a dispensing opening (36) of the intermediate store (14),
wherein the retention unit (18) and the intermediate store (14) in a transferring position in which the retention unit (18) and the intermediate store (14) have a second mutual relative position are disposed in such a manner that coins (12) that are stored in the intermediate store (14) are feedable to a coin store (32), and
wherein the retention unit (18) and the intermediate store (14) in a returning position in which the retention unit (18) and the intermediate store (14) have a third mutual position are disposed in such a manner that coins (12) that are stored in the intermediate store (14) are feedable to a returning compartment (34),
**characterized in that**
the intermediate store (14) has a plurality of compartments (16) that are disposed beside one another.

2. Device (10) according to Claim 1, **characterized in that** the retention unit (18) is locationally fixed, and **in that** the intermediate store (14) is displaceable between the feeding position, the transferring position, and the returning position.

3. Device (10) according to either of Claims 1 and 2, **characterized in that** a drive unit, in particular a motor, a linear motor, or a spindle motor, is provided for moving the intermediate store (14), wherein the intermediate store (14) is preferably moved horizontally.

4. Device (10) according to one of Claims 1 to 3,
**characterized in that** the retention unit (18) has a retention element (22) for retaining the coins (12) that are received in the intermediate store (14), and a first guide element (24) for transporting the sorted coins (12) from the intermediate store (14) to the coin store (32), and a second guide element (26) for transporting the sorted coins (12) from the intermediate store (14) to the returning compartment (34), and
**in that** the first guide element (24) is disposed on a first side of the retention element (22), and the second guide element (24) is disposed on a second side of the retention element (22), wherein the second side is preferably disposed so as to be opposite the first side.

5. Device (10) according to Claim 4, **characterized in that** the retention element (22) and the first and the second guide element (24, 26) are embodied so as to be integral.

6. Device (10) according to either of Claims 4 and 5,
**characterized in that** a side (23) of the retention element (22) that in the feeding position faces the intermediate store (14) is planar and is disposed in a horizontal plane.

7. Device (10) according to Claim 6, **characterized in that** the first and the second guide element (24, 26) each have one planar guide region (25, 27), said guide regions (25, 27) conjointly with that side (23) of the retention element (22) that in the feeding position faces the intermediate store (14) in each case defining an angle (α, β) between 200° and 260°.

8. Device (10) according to Claims 1 to 7,
**characterized in that** each compartment is provided for storing in each case only one, in particular a different, denomination.

9. Device (10) according to Claim 8, **characterized in that** the compartments (16) are open on a first side (46) and/or on a second side (48), wherein the second side (48) in the feeding position faces the retention element (22) and is preferably disposed on an end of the compartment (16) that is opposite the first side (46).

10. Device (10) according to Claim 9, **characterized in that** the compartments (16) in the operating state of the device (10) in each case have a vertical longitudinal axis, wherein the longitudinal axis connects a centre of the first side (46) with a centre of the second side (48).

11. Device (10) according to one of Claims 1 to 10,
**characterized in that** the first guide element (26) has a plurality of mutually separated guide tracks (38) for guiding the coins (12) in a sorted manner from the intermediate store (14) to the coin store (32), wherein each compartment (16) is assigned one guide track (38).

12. Device (10) according to one of Claims 4 to 11,
**characterized in that** the first guide element (24) is connected to the coin store (32), and the second guide element (26) is connected to the returning compartment (34).

13. Device (10) according to Claim 12, **characterized in that** the retention unit (18) is embodied so as to be integral with the retention element (22), the first and the second guide element (24, 26), the coin store (32), and the returning compartment (34).

14. Assembly (52) for handling coins (12), having an input unit (40) for inputting coins (12);
a singularization unit (42) for singularizing the coins (12);
a sorting unit (44) for sorting the coins (12); and
a device (10) according to one of Claims 1 to 13, wherein the singularization unit (42) singularizes the coins (12) that are input by way of the input device (40), and the sorting unit (44) sorts the singularized coins (12) and feeds the latter to the intermediate store (14) in a sorted manner.

## Revendications

1. Dispositif (10) de manipulation de pièces de monnaie (12) avec un stock intermédiaire (14) pour la réception triée de pièces de monnaie (12) acheminées triées et
avec une unité de retenue (18) pour retenir les pièces de monnaie (12) réceptionnées dans le stock intermédiaire (14),
l'unité de retenue (18) et le stock intermédiaire (14) étant disposés dans une position d'acheminement dans laquelle l'unité de retenue (18) et le stock intermédiaire (14) ont une première position l'un par rapport à l'autre de telle sorte que l'unité de retenue (18) ferme une ouverture de distribution (36) du stock intermédiaire (14),
l'unité de retenue (18) et le stock intermédiaire (14) étant disposés dans une position de transfert, dans laquelle l'unité de retenue (18) et le stock intermédiaire (14) ont une deuxième position l'un par rapport à l'autre de telle manière que les pièces de monnaie (12) stockées dans le stock intermédiaire (14) peuvent être acheminées vers un stock de pièces de monnaie (32), et
l'unité de retenue (18) et le stock intermédiaire (14) étant disposés dans une position de renvoi dans laquelle l'unité de retenue (18) et le stock intermédiaire (14) ont une troisième position l'un par rapport à l'autre de telle manière que les pièces de monnaie (12) stockées dans le stock intermédiaire (14) peuvent être acheminées vers un compartiment de renvoi (34)
**caractérisé en ce que**
le stock intermédiaire (14) possède plusieurs compartiments (16) disposés les uns à côté des autres.

2. Dispositif (10) selon la revendication 1,
**caractérisé en ce que** l'unité de retenue (18) est fixe et **en ce que** le stock intermédiaire (14) peut être déplacé entre la position d'acheminement, la position de transfert et la position de renvoi.

3. Dispositif (10) selon la revendication 1 ou 2,
**caractérisé en ce qu'**une unité d'entraînement, en particulier un moteur, un moteur linéaire ou un moteur à broche, est prévu pour déplacer le stock intermédiaire (14), le stock intermédiaire (14) étant de préférence déplacé horizontalement.

4. Dispositif (10) selon l'une quelconque des revendications 1 à 3, **caractérisé en ce que** l'unité de retenue (18) possède un élément de retenue (22) pour retenir les pièces de monnaie (12) réceptionnées dans le stock intermédiaire (14) ainsi qu'un premier élément de guidage (24) pour transporter les pièces de monnaie triées (12) du stock intermédiaire (14) dans le stock de pièces de monnaie (32) et un deuxième élément de guidage (26) pour transporter les pièces de monnaie triées (12) du stock intermédiaire (14) dans le compartiment de renvoi (34) et **en ce que** le premier élément de guidage (24) est disposé sur un premier côté de l'élément de retenue (22) et le deuxième élément de guidage (24) sur un deuxième côté de l'élément de retenue (22), le deuxième côté étant de préférence disposé opposé au premier côté.

5. Dispositif (10) selon la revendication 4,
**caractérisé en ce que** l'unité de retenue (22) et le premier et le deuxième élément de guidage (24, 26) sont exécutés en une seule pièce.

6. Dispositif (10) selon la revendication 4 ou 5,
**caractérisé en ce qu'**un côté (23) de l'élément de retenue (22), tourné dans la position d'acheminement vers le stock intermédiaire (14), est plan et est disposé dans un plan horizontal.

7. Dispositif (10) selon la revendication 6,
**caractérisé en ce que** le premier et le deuxième élément de guidage (24, 26) ont respectivement une zone de guidage plane (25, 27), qui définissent respectivement un angle (α, β) entre 200° et 260° avec le côté (23) de l'élément de retenue (22), tourné dans la position d'acheminement vers le stock intermédiaire (14).

8. Dispositif (10) selon les revendications 1-7,
**caractérisé en ce que** chaque compartiment n'est respectivement prévu que pour le stockage d'une dénomination, en particulier différente.

9. Dispositif (10) selon la revendication 8,
**caractérisé en ce que** les compartiments (16) sont ouverts sur un premier côté (46) et/ou sur un deuxième côté (48), le deuxième côté (48) étant tourné dans la position d'acheminement vers l'élément de retenue (22) et étant de préférence disposé sur une extrémité du compartiment (16) opposée au premier côté (46).

10. Dispositif (10) selon la revendication 9,
**caractérisé en ce que** les compartiments (16) possèdent respectivement un axe longitudinal vertical en position de fonctionnement du dispositif (10), l'axe longitudinal reliant un point central du premier côté (46) à un point central du deuxième côté (48).

11. Dispositif (10) selon l'une quelconque des revendications 1 à 10, **caractérisé en ce que** le premier élément de guidage (26) comporte plusieurs glissières de guidage (38) séparées l'une de l'autre pour le guidage sélectif des pièces de monnaie (12) du stock intermédiaire (14) dans le stock de pièces de monnaie (32), une glissière de guidage (38) étant attribuée à chaque compartiment (16).

12. Dispositif (10) selon l'une quelconque des revendications 4 à 11, **caractérisé en ce que** le premier élément de guidage (24) est relié au stock de pièces de monnaie (32) et le deuxième élément de guidage (26) au compartiment de renvoi (34).

13. Dispositif (10) selon la revendication 12, **caractérisé en ce que** l'unité de retenue (18) avec l'élément de retenue (22), le premier et le deuxième élément de guidage (24, 26), le stock de pièces de monnaie (32) et le compartiment de renvoi (34) sont constitués en une seule pièce.

14. Agencement (52) pour la manipulation de pièces de monnaie (12), avec
une unité d'introduction (40) pour introduire des pièces de monnaie (12),
une unité de séparation (42) pour séparer les pièces de monnaie (12),
une unité de tri (44) pour trier les pièces de monnaie (12), et
un dispositif (10) selon l'une quelconque des revendications 1 à 13,
l'unité de séparation (42), séparant les pièces de monnaie introduites (12) par le biais de l'unité d'introduction (40) et l'unité de tri (44) triant les pièces de monnaie (12) séparées et les acheminant triées au stock intermédiaire (14).
